# FASCICULE DE BREVET EUROPEEN

(11) **EP 0 571 622 B1**
(45) Date de publication et mention de la délivrance du brevet: **17.04.1996**
(21) Numéro de dépôt: 93902336.2
(22) Date de dépôt: 16.12.1992
(51) Int. Cl.: H01J 49/14

(54) **PROCEDE D'OBSERVATION SEQUENTIELLE DES ETATS SUCCESSIFS D'UNE REACTION CHIMIQUE**
VERFAHREN ZUR SEQUENTIELLEN BEOBACHTUNG NACHEINANDER ABLAUFENDEN ZUSTANDE IN EINER CHEMISCHEN REAKTION
SEQUENTIAL OBSERVATION METHOD FOR MONITORING THE EVOLUTION OF A CHEMICAL REACTION

(30) Priorité: 17.12.1991 FR 9115648
(43) Date de publication de la demande: 01.12.1993
(73) Titulaire: Devienne, Fernand Marcel, F-06400 Cannes (FR)
(72) Inventeur: Devienne, Fernand Marcel, F-06400 Cannes (FR)
(74) Mandataire: Dubois-Chabert, Guy
(86) Numéro de dépôt international: FR9201190
(87) Numéro de publication internationale: WO9312535

(56) Documents cités:
- EP-A- 0 430 774
- FR-A- 2 195 349
- GB-A- 2 143 673

## Description

La présente invention a pour principal objet un procédé d'observation séquentielle des états successifs d'une réaction chimique en cours de déroulement dans le vide ou à faible pression et également l'analyse des solides, des liquides, des gaz (sous certaines conditions) et des aérosols.

L'étude des réactions chimiques intervenant entre divers composés dans un vide assez élevé est utile, par exemple pour reconstituer les étapes de formation à partir d'éléments simples de composés organiques ou biologiques. Ces réactions se déroulent généralement assez rapidement et il est nécessaire, pour pouvoir suivre ces synthèses, de disposer d'un appareil qui permet d'étudier, en temps réel, les phénomènes de formation des composés organiques, en particulier ceux qui servent de base à la matière vivante. Cet objet est obtenu par les caractéristiques de la revendication 1.

La présente invention a précisément pour objet un procédé d'observation des états successifs d'une réaction chimique en cours de déroulement dans le vide qui répond aux besoins énoncés.

Le procédé, objet de l'invention, utilise des techniques connues de dissociation d'ions moléculaires par choc sur des molécules de gaz neutre et d'identification consécutive des ions secondaires de dissociation formés au cours de la réaction. A ce titre, il s'inspire très largement des procédés décrits dans les documents FR-A-2, 622, 699 et FR-A-2, 655,149, tout au moins en ce qui concerne la phase analytique du procédé à l'aide d'une boîte de dissociation remplie d'un gaz neutre, de laquelle sortent des ions secondaires filtrés en énergie dans un analyseur électrostatique dont le niveau de filtration est réglable.

Le procédé d'observation séquentielle des états successifs d'une réaction chimique en cours de déroulement dans le vide par dissociation dans une boîte de dissociation remplie d'un gaz neutre, des molécules des composés formés, puis filtration en énergie des fragments de dissociation dans un analyseur électrostatique et détection, se caractérise en ce que les molécules des composés à analyser sont formés sur une cible située dans une enceinte dont les parois conductrices sont portées à une haute tension électrique continue ; la cible étant bombardée par deux sources de jets moléculaires neutres d'énergie élevée, à savoir : un premier jet continu apportant les atomes et molécules destinés à réagir ensemble et/ou avec la cible, et un second jet intermittent de molécules de gaz neutre destiné à ioniser, par choc, les molécules formées ; un système de lentilles d'extraction étant prévu pour extraire les ions formés et les conduire à l'entrée de la boite de dissociation, chaque intervention du second jet permettant ainsi de former, à chaque fois, une image de l'état de la réaction.

L'originalité du procédé, objet de l'invention, réside dans l'ultilisation simultanée de deux jets moléculaires neutres de grande énergie et dans le fait que les axes de ces jets soient situés lors de la mise en oeuvre du procédé dans le même plan vertical. Cette dernière disposition, préférentielle quoique non obligatoire, permet en particulier de travailler sur des liquides ou des poudres contenus dans un petit bac horizontal. Le premier apporte en continu, dans l'enceinte sous vide dans laquelle est disposée la cible prévue à cet effet, les atomes et les molécules dont on veut étudier précisément la réaction chimique dans le vide. Le second jet moléculaire intermittent est un jet de molécules de gaz neutre, par exemple : argon, krypton, xénon dont l'énergie est telle qu'il provoque l'ionisation in situ et immédiate des molécules dès leur formation et qui, par pulvérisation (sputtering), permet de former un faisceau d'ions secondaires. La dissociation n'intervient que postérieurement dans la boîte de dissociation prévue à cet effet, à la sortie de laquelle les fragments ioniques secondaires formés sont identifiés par leur énergie à l'aide de l'analyseur électrostatique.

Alors que le premier jet, que l'on peut qualifier de "chimique", fonctionne en continu en apportant les composés atomes et molécules que l'on souhaite faire réagir ensemble, et/ou avec la cible, le second jet est intermittent et c'est lui qui permet, en quelque sorte, de photographier l'état instantané d'évolution de la réaction chimique en cours. En effet, à chaque intervention de ce second jet intermittent, des molécules chimiques qui viennent d'être formées sont ionisées puis immédiatement extraites de l'enceinte de réaction, dissociées dans la chambre de dissociation et analysées par le système analyseur détecteur. Des estimations précises permettent d'affirmer qu'entre l'ionisation d'une molécule et la détection et l'identification des ions secondaires formés, il s'écoule un temps qui ne dépasse pas quelques microsecondes, les ions étant, en effet, extraits à des énergies comprises entre 1 000 et 15 000 eV. Comme c'est à partir de l'observation des différents fragments secondaires détectés que l'on peut identifier la molécule chimique qui s'était formée dans l'enceinte juste avant d'être ionisée, on voit que le procédé réalise ainsi, à chaque intervention du deuxième jet moléculaire de gaz neutre, une véritable photographie de l'état de la réaction chimique en cours et de l'apparition des différents composés qu'elle engendre. Ce deuxième jet moléculaire peut d'ailleurs intervenir selon tout programme temporel souhaité à l'avance, à savoir, par exemple, une intervention à une époque t choisie ou plusieurs interventions successives à des époques également choisies, soit même sous forme pulsée à une fréquence constante. De façon courante par exemple, le procédé peut fonctionner avec un deuxième jet pulsé dont la période peut évoluer de 10⁻⁹ seconde à quelques centaines de secondes lorsque cela est nécessaire. Bien entendu, la mise en oeuvre du procédé nécessite une programmation et une commande par ordinateur très précise des époques d'intervention de ce deuxième jet moléculaire.

Selon une caractéristique du procédé, objet de l'invention, les jets moléculaires ont couramment une énergie de 0,5 à 15 keV et l'enceinte sous vide est portée à un potentiel de quelques milliers de volts, par exemple de 1 000 à 15 000 V.

Par ailleurs, l'enceinte sous vide est placée à la pression que souhaite l'expérimentateur pour l'étude précise d'une réaction déterminée, mais, le plus souvent, lorsque l'on veut simuler des réactions susceptibles de se dérouler, par exemple dans l'espace intersidéral, on porte cette enceinte à un vide très élevé, de l'ordre de 133.10⁻⁶ à 133.10⁻⁹ Pa (10⁻⁶ à 10⁻⁹ torr). Il est d'ailleurs possible d'avoir un vide limite plus élevé en utilisant deux pompes turbo-moléculaires en série.

Enfin, pour simuler au plus près possible les conditions qui peuvent être celles de réactions ayant lieu dans l'espace, il peut être intéressant de reconstituer dans l'enceinte réactionnelle d'autres paramètres que le vide et de soumettre celle-ci par exemple, soit à une température déterminée, soit à un rayonnement ionisant d'une certaine intensité. Accessoirement, il est d'ailleurs possible de faciliter l'ionisation de molécules lourdes (par exemple des protéines), par bombardement avec un laser à azote fournissant un rayon de longueur d'ondes 337 nm. Le choix de la nature et de la valeur des différents paramètres est, bien entendu, laissé à l'appréciation de l'homme de métier et ne fait pas directement partie de la présente invention.

De toute façon, l'invention sera mieux comprise en se référant à la description qui suit de l'appareil utilisé et de quelques exemples de mise en oeuvre, description qui sera donnée à titre illustratif et non limitatif en se référant aux figures 1 à 3 ci-jointes sur lesquelles :
- la Figure 1 montre, de façon très schématique, un appareil permettant la mise en oeuvre du procédé, objet de l'invention.
- la Figure 2 montre le schéma de décomposition avec les fragments de dissociation secondaires de la cytosine C₄H₅ON₃ obtenue par synthèse dans le vide.
- la Figure 3 montre le schéma de décomposition, sous forme de fragments de dissociation, de la phosphocytosine C₄H₆O₄N₃P.

Sur la Figure 1, on a représenté l'enceinte sous vide 2 à l'intérieur de laquelle est mis en oeuvre le procédé, objet de l'invention. Il s'agit d'un simple schéma car l'enceinte est nettement plus compliquée de façon à ce que les canons moléculaires en particulier, puissent avoir l'inclinaison souhaitée par rapport à l'axe vertical du corps de l'appareil de manière à pouvoir avoir la même zone d'impact des deux jets moléculaires sur la cible. Dans cette enceinte sous vide qui peut atteindre, par exemple, un volume de 30 à 30 litres au maximum, on maintient, à l'aide d'une pompe primaire et d'une pompe turbo-moléculaire, un vide élevé, éventuellement jusqu'à 133.10⁻⁹ Pa (10⁻⁹ torr)( ce, sans que les canons moléculaires marchent) et, en principe, entre 133.10⁻⁷ et 133.10⁻⁸ Pa (10⁻⁷ et 10⁻⁸ torr) quand tout fonctionne.

Dans cette enceinte, se trouvent situés les différents appareils suivants : le porte-cible (4) -qui peut être un petit bac dont la dimension la plus importante n'excède pas 20 mm- pouvant contenir soit un liquide, un solide en poudre ou en bloc (le porte-cible étant différent dans le cas des gaz ou des aérosols). Bien entendu, on désignera dans la suite par "cible", le corps effectivement touché par l'empreinte simultanée des deux faisceaux. Le porte-cible est inclus dans une enceinte conductrice (6) -en principe une portion de cylindre vertical percé de trous- portée à haute tension V₀, cette enceinte comportant notamment cinq orifices, à savoir : les orifices 8 et 10 pour l'introduction de jets moléculaires, 8bis pour un système de vision directe de la cible grâce à un système de lentilles optiques, 10bis pour l'introduction d'un faisceau laser et l'orifice 12 pour l'extraction des ions moléculaires formés sur la cible 4. Cette extraction est réalisée grâce à un système de lentilles (14, 14a, 14b, 14c, 14d) porté à des potentiels différents, la dernière 14d étant au potentiel zéro.

Deux sources de jets moléculaires (16) et (18) sont nécessaires pour la mise en oeuvre du procédé. La source (16), ou premier jet, envoie sur la cible (4), au travers de l'orifice 8, des atomes et des molécules de composés dont on désire étudier la réaction dans le vide.

Le deuxième jet moléculaire (18) introduit par l'orifice (10), dans l'enceinte (6), sur la cible (4), un jet de molécules neutres obtenu par échange de charge, d'un gaz inerte tel que, par exemple, l'argon, le krypton ou le xénon. Comme on l'a déjà expliqué précédemment, ce deuxième jet moléculaire (18) a pour objet d'ioniser in situ, dès leur formation sur la cible (4), les molécules provenant de la réaction chimique des composés introduits par le premier jet moléculaire (16) entre eux ou avec la cible et de les soumettre à l'effet de pulvérisation (sputtering). La cible (4), en effet, peut être soit étrangère à la réaction chimique étudiée, soit, au contraire, y participer comme c'est le cas, par exemple, lorsqu'on la constitue de carbone qui peut réagir avec les atomes et molécules du jet moléculaire (16). Dès leur ionisation par le jet (18), les molécules formées sur la cible (4) par réaction chimique sont extraites par pulvérisation (sputtering) et grâce aux lentilles électrostatiques (14) selon la trajectoire schématisée par la flèche "F" et elles pénètrent dans une boite de dissociation (20) remplie d'un gaz neutre où elles éclatent partiellement en différents fragments d'ions secondaires. Selon la théorie déjà développée dans les documents antérieurs FR-A-2,622,699 et FR-A-2,655,149, le processus de dissociation des ions primaires issus de la cible (4) par choc sur les molécules de gaz neutre contenues dans la boîte de dissociation (20) est le suivant : un ion primaire de masse M et de charge unitaire e quitte l'enceinte (6) avec l'énergie eV₀ , V₀ étant la haute tension à laquelle l'enceinte (6) est portée. Lorsqu'il est dissocié dans la boîte de dissociation (20) en différents ions secondaires de masse m₁, m₂, mₖ, chacun des ions secondaires ainsi formés emporte avec lui une part de l'énergie totale de l'ion M incident, égale à eV₀.m₁/M, et eV₀.m₂/M et eV₀.mₖ/M, valeurs que nous désignerons par eV". A la sortie de la boite de dissociation (20), ces ions secondaires arrivent dans l'analyseur électrostatique (22) dont l'énergie de filtration est eV". En faisant varier la valeur V" précédente, on peut donc ainsi régler l'analyseur électrostatique sur une valeur énergétique unique des ions qui peuvent le traverser. En faisant ainsi varier V", on balaye en énergie le niveau de filtration de l'analyseur électrostatique (22) et l'on sélectionne, successivement, les différents ions secondaires de masses m₁, m₂... mₖ, l'ion de masse mₖ traversant l'analyseur électrostatique lorsque eV" = eV₀mₖ/M, ou V"/V₀ = mₖ/M. En fin de parcours, les ions secondaires sortant de l'analyseur électrostatique (22) pénètrent dans un détecteur (24) qui permet, éventuellement, leur identification. Comme le schéma de décomposition des molécules chimiques formées dans l'enceinte (6) est connu d'avance, la présence d'un nombre suffisant de ces fragments de dissociation secondaires permet d'affirmer que la molécule primaire, de masse M, était présente sur la cible (4) au moment où le jet moléculaire (18) est entré en action. On peut ainsi, par conséquent, suivre de manière quasi instantanée, la formation des molécules de masse M sur la cible (4) de l'enceinte (6).

On décrira maintenant l'étude de la formation de deux molécules organiques importantes en tant que composantes des acides ribonucléiques et désoxyribonucléiques et donc de toute matière vivante. Ce corps est formé en bombardant du graphite pur par un mélange de jets moléculaires d'azote, d'hydrogène et d'oxygène.

En se référant à la Figure 2, on décrit le cas de la molécule de cytosine de formule générale C₄H₅ON₃ et dont la formule développée est :

Sur le schéma de la Figure 2, on a représenté le pic de masse M = 111 correspondant à la cytosine et différents fragments de dissociation de cette molécule qui sont caractéristiques de celle-ci.

On voit ainsi les pics moléculaires de masse 95 correspondant à la formule :

Le pic moléculaire 83 correspondant à la formule : et différents pics de masses 69, 68, 67, 66, 56, 55, 52, 40, 29 et 27. La détection, à l'aide de l'appareil de la Figure 1, d'un nombre important de ces pics secondaires, permet d'affirmer que la molécule de cytosine était présente dans l'enceinte (6) au moment de l'intervention du jet moléculaire (18). A toutes fins utiles, on remarquera que les masses moléculaires indiquées diffèrent parfois d'une ou de quelques unités de la masse correspondant à la formule chimique, ceci en raison du départ d'un proton ou même d'un groupement d'atomes.

La Figure 3 montre un schéma de décomposition en fragments secondaires de même nature, mais relatif à la phosphocytosine de formule générale C₄H₆O₄N₃P et de formule développée :

Ce corps a été obtenu dans les mêmes conditions que précédemment mais avec environ 1 microgramme d'acide phosphorique pur PO₄H₃ qui a été ajouté sur la pastille de graphite avant l'expérience grâce à un dispositif spécial.

Par ailleurs, la pureté du graphite est confirmée si, avant d'ajouter l'acide phosphorique, il ne sort de l'appareil, en utilisant uniquement le canon moléculaire (18), que des ions de carbone et des ions correspondant aux différents clusters du carbone jusqu'à C¹⁴ par exemple.

Conformément à ce qui a été expliqué précédemment, on étudie la formation de la phosphocytosine par l'appareil de la Figure 1 en surveillant l'apparition de pics de dissociation de masse secondaire 175, 173, 150, 148, 127 et 121 qui sont nécessairement issus d'une dissociation de la phosphocytosine puisqu'ils sont dans l'ordre des masses de la Figure 3 en amont de la masse 111 de la cytosine. Si l'on désigne comme toujours par V₀ la haute tension à laquelle est portée l'enceinte (6), on doit rechercher ainsi, par l'appareil de filtration comportant l'analyseur (22) et le détecteur (24), les énergies eV₀.175/191, eV₀.173/191, eV₀.150/191, etc... Dès que ces énergies sont décelées dans l'analyseur électrostatique, on peut affirmer qu'une molécule primaire de phosphocytosine s'était formée dans l'enceinte (4) au moment de l'arrivée du jet moléculaire (10).

Un autre exemple de mise en oeuvre du procédé, objet de l'invention, concerne, par exemple, l'étude de l'oxydation d'un métal. A l'aide de l'appareil de la Figure 1, on envoie un jet moléculaire d'oxygène à l'aide du jet (16) sur une cible en métal dont on veut étudier l'oxydation. On peut utiliser un jet moléculaire thermique prévu dans ce cas. On peut analyser ainsi les composés formés, y compris les clusters du métal, par dissociation . Si l'on appelle X un métal bivalent dont les ions primaires sous forme oxydée peuvent être, par exemple : XO, X₂O, X₂O₂, X₃O₃, etc..., on étudie la formation des composés secondaires par exemple en X₃ et on recherchera des masses m dont le rapport m/M est égal aux valeurs X₃/X₃O, X₃O/X₃O₂, etc...

Dans le cas particulier du tantale qui a été étudié dans notre laboratoire il y a une dizaine d'années, on obtient par exemple, avec le cluster Ta₄ : Ta₄O₅ avec une pression d'oxygène 199,5.10⁻⁶ Pa (1,5.10⁻⁶ torr) qui se dissocie comme suit : Ta₄0₄, Ta₄O₃, Ta₄O₂, Ta₄O, ce qui donne les rapports de masses, c'est-à-dire d'énergies filtrées : 0,979 ; 0,959 ; 0,939 et 0,919.

On peut suivre, grâce à l'appareil, la formation de ces oxydes en filtrant l'énergie pour un rapport déterminé.

## Revendications

1. Procédé d'observation séquentielle des états successifs d'une réaction chimique en cours de déroulement dans un vide élevé ou sous une faible pression, cela par dissociation dans une boîte de collision (20) remplie d'un gaz neutre, des molécules des composés formés, puis filtration en énergie des fragments de dissociation dans un analyseur électrostatique (22) et détection (24), caractérisé en ce que les molécules des composés à analyser sont formées sur une cible (4), située dans une enceinte sous vide (6) plus ou moins élevé, dont les parois conductrices sont portées à une haute tension électrique continue, la cible (4) étant bombardée par deux sources de jets moléculaires neutres d'énergie élevée, obtenus par échange de charge, à savoir : un premier jet continu (16) apportant les atomes et molécules destinés à réagir ensemble ou avec la cible et un second jet intermittent (18) de molécules de gaz neutre destiné à ioniser, par choc, les molécules formées ; un système de lentilles d'extraction (14) étant prévu pour extraire les ions secondaires formés et les conduire à l'entrée de la boîte de dissociation (20), chaque intervention du second jet (18) permettant ainsi de former, à chaque fois, une image de l'état de la réaction.

2. Procédé d'analyse selon la revendication 1, caractérisé en ce que pour analyser des liquides, solides, poudres, gaz, aérosols, la cible étant contenu dans des porte-cibles horizontaux de forme variable suivant la nature des corps à analyser, les jets moléculaires et le faisceau d'ions secondaires sont dans un même plan vertical et réglables en inclinaison dans ce plan.

3. Procédé d'analyse selon la Revendication 1, caractérisé en ce que les jets moléculaires ont une énergie de 0,5 à 15 keV et en ce que l'enceinte sous vide (6) est portée à un potentiel de 1 000 à 15 000 volts.

4. Procédé d'analyse selon la Revendication 1, caractérisé en ce que le deuxième jet moléculaire intermittent est un jet pulsé à une fréquence réglable.

5. Procédé d'analyse selon la Revendication 1, caractérisé en ce que l'enceinte sous vide (2, 6) est placée sous un vide de l'ordre de 133.10⁻⁹ à 133.10⁻⁶ Pa (10⁻⁹ à 10⁻⁶ torr).

6. Procédé d'analyse selon la Revendication 1, caractérisé en ce que, dans le cas où les molécules des composés à analyser sont des molécules lourdes, l'ionisation de ces molécules est facilitée par un bombardement au moyen d'un faisceau laser (10 bis).

## Patentansprüche

1. Verfahren zur sequentiellen Beobachtung aufeinanderfolgender Zustände einer chemischen Reaktion während ihres Ablaufs in einem erhöhtem Vakuum oder unter einem geringen Druck durch Dissoziation, in einer mit neutralem Gas gefüllten Kollisionskammer (20), von Molekülen gebildeter Verbindungen, danach Aussonderung von Dissoziationsfragmenten in einem elektrostatischen Analysator (22) nach ihrer Energie und Nachweis (24), dadurch gekennzeichnet, daß die Moleküle von zu analysierenden Verbindungen auf einem Target (4) gebildet werden, das innerhalb einer Kammer unter mehr oder weniger hohem Vakuum angeordnet ist, deren leitende Wände unter einer fortgesetzt hohen elektrischen Spannung gehalten werden, wobei das Target (4) aus zwei Quellen mit Jets neutraler Moleküle erhöhter Energie beschossen wird, die durch Ladungsaustausch erhalten werden, nämlich: einem ersten kontinuierlichen Jet (16), der Atome und Moleküle heranführt, die zusammen oder mit dem Target reagieren sollen, und einem zweiten intermittierenden Jet (18) aus neutralen Gasmolekülen, die dazu bestimmt sind, die gebildeten Moleküle durch Schock zu ionisieren; ein Linsensystem (14) zur Aussonderung vorgesehen ist, um gebildete sekundäre Ionen zu extrahieren und sie dem Eingang einer Dissoziationskammer (20) zuzuführen, wobei jede Intervention des zweiten Jets (18) es erlaubt, jedes Mal ein Abbild des Zustand der Reaktion zu liefern.

2. Analyseverfahren nach Anspruch 1, dadurch gekennzeichnet, daß zur Analyse von Flüssigkeiten, Feststoffen, Pulvern, Gas, Aerosolen die Molekularjets und die sekundären Ionenstrahlen sich in einer gleichen vertikalen Ebene befinden und in dieser Ebene hinsichtlich ihrer Neigung regelbar sind, wobei sich das Target in einem horizontalen Targethalter von variabler Form, je nach Natur des zu analysierenden Körpers, befindet.

3. Analyseverfahren nach Anspruch 1, dadurch gekennzeichnet, daß die Molekularjets eine Energie von 0,5 bis 15 keV haben und die Vakuumkammer (6) unter einem Potential von 1.000 bis 15.000 Volt gehalten wird.

4. Analyseverfahren nach Anspruch 1, dadurch gekennzeichnet, daß der zweite intermittierende Molekularjet ein gepulster Jet mit regelbarer Frequenz ist.

5. Analyseverfahren nach Anspruch 1, dadurch gekennzeichnet, daß die Vakuumkammer (2,6) unter einem Vakuum einer Größenordnung von 133*10⁻⁹ bis 133*10⁻⁶ Pa (10⁻⁹ bis 10⁻⁶ torr) gehalten wird.

6. Analyseverfahren nach Anspruch 1, dadurch gekennzeichnet, daß wenn die Moleküle der zu analysierenden Verbindungen schwere Moleküle sind, die Ionisation dieser Moleküle durch Beschuß mit Hilfe eines Laserstrahls (10 bis) unterstützt wird.

## Claims

1. Process for the sequential observation of the successive states of a chemical reaction taking place in a high vacuum or under a low pressure, by dissociation in a dissociation box (20) filled with a neutral gas of the molecules of the compounds formed, followed by energy filtration of the dissociation fragments in an electrostatic analyzer (22) and detector (24), characterized in that the molecules of the compounds to be analyzed are formed on a target (4) in an enclosure under a vacuum (6) of varying level and whose conductive walls are raised to a high d.c. voltage, the target (4) being bombarded by two high energy, neutral molecular jet sources obtained by charge exchange, a first continuous jet (16) supplying the atoms and molecules intended to react together or with the target and a second intermittent jet (18) of neutral gas molecules for ionizing by impact the molecules formed, a system of extraction lenses (14) being provided for extracting the secondary ions formed and for passing them to the intake of the dissociation box (20), each intervention of the second jet (18) consequently making it possible to form on each occasion an image of the state of the reaction.

2. Analysis process according to claim 1, characterized in that for analyzing liquids, solids, powders, gases and aerosols, the target being contained in horizontal target holders of variable shape as a function of the nature of the materials to be analyzed, the molecular jets and the beam of secondary ions are in the same vertical plane and the inclination thereof can be regulated in said plane.

3. Analysis process according to claim 1, characterized in that the molecular jets have an energy of 0.5 to 15 keV and in that the vacuum enclosure (6) is raised to a voltage of 1000 to 1500 V.

4. Analysis process according to claim 1, characterized in that the second intermittent molecular jet is a pulsed jet at a regulatable frequency.

5. Analysis process according to claim 1, wherein the vacuum enclosure (2, 6) is placed under a vacuum of approximately 133.10⁻⁹ to 133.10⁻⁶ Pa (10⁻⁹ to 10⁻⁶ Torr).

6. Analysis process according to claim 1, characterized in that, in the case where the molecules of the compounds to be analyzed are heavy molecules the ionization thereof is facilitated by a bombardment by means of a laser beam (10 bis).
